# EUROPÄISCHE PATENTSCHRIFT

(11) **EP 1 418 311 B1**
(45) Veröffentlichungstag und Bekanntmachung des Hinweises auf die Patenterteilung: **17.01.2007**
(21) Anmeldenummer: 02025181.5
(22) Anmeldetag: 11.11.2002
(51) Int. Cl.: F01D 17/16

(54) **Leitgitter variabler Geometrie**
Variable geometry vanes array for a turbocharger
Ensemble stator pour turbocompresseur à géométrie variable

(43) Veröffentlichungstag der Anmeldung: 12.05.2004
(73) Patentinhaber: BorgWarner Inc., Auburn Hills, MI 48326-2872 (US)
(72) Erfinder: Scholz, Georg, 55597 Wöllstein (DE); Jörg, Jennes, 67278 Bockenheim (DE)
(74) Vertreter: Balsters, Robert

(56) Entgegenhaltungen:
- FR-A- 1 442 174
- GB-A- 701 557
- US-A- 5 549 449
- US-A- 6 050 775
- US-A1- 2002 098 081
- PATENT ABSTRACTS OF JAPAN vol. 2000, no. 10, 17. November 2000 (2000-11-17) & JP 2000 199433 A (TOYOTA MOTOR CORP), 18. Juli 2000 (2000-07-18)

## Beschreibung

Die Erfindung bezieht s ich auf ein Leitgitter variabler Geometrie nach dem Oberbegriff des Anspruches 1.

Zum Verstellen der Leitschaufeln eines Leitgitters variabler Geometrie sind bereits die verschiedensten Getriebe, wie aus der US-A-4,179,247 oder der US-A-5,146,752, bekannt geworden. Gerade die letztere zeigt, wie umständlich die einzelnen Teile des Leitgitters am Gehäuse zu montieren sind, da verschiedene Teile ineinander gesteckt, gepaßt und miteinander verbunden werden müssen, insbesondere beim Einbau in einen Turbolader - oder zumindest in eine Turbineneinheit.

Nun ist aus der US-A-5,028,208 auch Leitgitter bekannt geworden, bei dem an Schwenkwellen der Leitschaufeln Hebel sitzen, deren Ende mit einer Gabelöffnung versehen ist. In dieser Gabelöffnung gleitet ein sich mit seiner Längsachse etwa parallel zur zentralen Achse erstreckender Stein oder Stift, der mit dem Verstellring bewegt wird (Kulissensteingetriebe). Der Nachteil dieses Getriebes ist, daß gerade dann, wenn die auf die Leitschaufeln durch das Gas wirkenden Kräfte auf diese das größte Drehmoment ausüben, das vom Verstellring ausgeübte Drehmoment relativ gering ist. Dies ist bei Verbrennungsmotoren geringerer Leistung auch ein geringeres Problem. Ein merkliches Problem (auch hinsichtlich Abnutzung etc.) wird es aber besonders bei Verbrennungsmotoren mit höherer Leistung.

Dies wird auch dann ein Problem hinsichtlich der automatischen Verstellung, insbesondere für die Steuerung eines Bremsbetriebes. Diesbezüglich ist auf die US-Patente Nr. 5,123,246; 5,444,980 und 6,148,793 zu verweisen, die alle elektronische Regelungen vorsehen.

Ein Verstellgetriebe unter Verwendung von Schlepphebeln, d.h. Hebeln, welche sich innerhalb einer Öffnung oder Nut nicht verdrehen, sondern lediglich eintauchen, ist aus der FR-A-1.442.174 bekannt, welches Dokument alle Merkmale des Oberbegriffes des Anspruches 1 zeigt. Damit verbessert sich zwar die Charakteristik des Drehmomentes bei der Verstellung, doch bleibt für viele Anwendungen noch zu wünschen übrig.

Der Erfindung liegt daher die Aufgabe zugrunde, ein Verbindungsgetriebe an einem Leitgitter der oben genannten Art zu schaffen, das noch verläßlicher arbeitet, zumal das zur Verstellung auf die Leitschaufeln ausgeübte Verstellmoment in seinem Verlauf bei der Verstellung tatsächlich etwa auch dem Gegenmoment entspricht, das auf die Leitschaufeln wirkt.

Erfindungsgemäß wird diese Aufgabe in überraschend unkomplizierter Weise durch die kennzeichnenden Merkmale des Anspruches 1 gelöst, wie weiter unten an Hand der Fig. 4 bis 9 noch erläutert wird. In der Tat wird dadurch eine beinahe perfekte Anpassung des Verstellmoments an die auf die Leitschaufeln wirkenden Momente erreicht.

An sich könnte der Lenker oder Schlepphebel an der jeweiligen Schwenkwelle einer Leitschaufel befestigt sein und in eine Öffnung des ersten Verbindungsgliedes eintauchen, welches am Verstellring gelagert ist, wie dies auch der Stand der Technik zeigt. Es hat sich bei Versuchen jedoch als günstiger erwiesen, wenn das zweite Verbindungsglied als am zugehörigen Ring schwenkbar geführter Lenker ausgebildet ist, und das zweite Verbindungsglied in annähernd radialer Richtung in die Öffnung des ersten Verbindungsgliedes eintaucht.

Die einfachste Ausbildung des miteinander zusammenwirkenden Paares aus Lenker und Öffnung könnte darin bestehen, daß der Lenker als Rundstange ausgebildet ist, die in eine zylindrische Bohrung des ersten Verstellgliedes eintaucht. Dies erfordert jedoch eine sehr genaue Führung auf einer verhältnismäßig kurzen Führungsstrecke. Deshalb ist es bevorzugt, wenn der schwenkbare Lenker (Schlepphebel) einen eckigen Querschnitt, allenfalls mit abgerundeten Ecken, insbesondere einen etwa viereckigen Querschnitt besitzt, denn die Praxis hat gezeigt, daß damit Führungsprobleme nicht auftreten. Dabei ist ein zusätzlicher axialer Freiheitsgrad des Lenkers bzw. Schlepphebels gegeben.

Man muß sich natürlich vor Augen halten, daß alle diese zusammenwirkenden Teile auch montiert - und allenfalls auch leicht demontierbar - sein müssen. Deshalb ist es bevorzugt, wenn die Öffnung des ersten Verstellgliedes als Nut, insbesondere als gegen die Leitschaufeln gewandte Nut, ausgebildet ist, in die man den Lenker bzw. Schlepphebel einfach in axialer Richtung einfügt. Dadurch ist es vor allem einfacher, sämtliche Schlepphebel in ihre zugehörigen Öffnungen einzusetzen.

Weitere Einzelheiten der Erfindung ergeben sich an hand der nachfolgenden Beschreibung von in der Zeichnung schematisch dargestellten Ausführungsbeispielen. Es zeigen:
- Fig. 1: einen Turbolader in Perspektivansicht, teilweise im Schnitt, an dem die vorliegende Erfindung zur Anwendung kommt;
- Fig. 2: eine Perspektivansicht eineAnordnung ähnlich dem Stande der Technik, von der die
- Fig. 3: eine einzelne Verstellwelle mit Leitschaufel veranschaulicht;
- Fig. 4: eine Perspektivansicht einer bevorzugten Ausführungsform der Erfindung, deren Funktion an Hand der
- Fig. 5-7: näher erläutert wird;
- Fig. 8: ein Teil eines leicht perspektivisch gezeigten weiteren Ausführungsbeispieles mit dem Leitschaufelkranz unter Weglassung des Schaufellagerringes; und
- Fig. 9: ein Diagramm der Charakteristik des auf die resultierenden Leitschaufelmomentes bei unterschiedlichen Belastungen mit den Kurven eines herkömmlichen Turboladers und eines erfindungsgemäßen Turboladers.

Gemäß Fig. 1 weist ein Turbolader 1 in üblicher Weise einen Turbinengehäuseteil 2 und einen damit verbundenen Kompressorgehäuseteil 3 auf, die entlang einer Rotationsachse R angeordnet sind. Der Turbinengehäuseteil 2 ist teilweise im Schnitt gezeigt, so daß darin ein Schaufellagerring 6 ein radial äußeres Leitgitter bildende, über den Umfang verteilte Leitschaufeln 7 um ihre den Schaufellagerring 6 durchsetzenden Schwenkachsen 8 verdreht, so daß sie zwischen einander Düsenquerschnitte bilden, die je nach der Lage der Leitschaufeln 7, nämlich radial (wie dargestellt) oder mehr tangential, größer oder kleiner sind und den in der Mitte an der Achse R gelegene Turbinenrotor 4 mehr oder weniger mit dem über einen Zufuhrkanal 9 zugeführten und über einen zentralen Stutzen 10 abgeführten Abgas eines Motors beaufschlagen, um über den Turbinenrotor 4 einen auf derselben Welle sitzenden Kompressorrotor 21 anzutreiben.

Um die Bewegung bzw. die Lage der Leitschaufeln 7 zu steuern, ist eine Betätigungseinrichtung 11 vorgesehen. Diese kann an sich beliebiger Natur sein, doch ist es bevorzugt, wenn sie, in an sich herkömmlicher Weise, ein Steuergehäuse 12 aufweist, das die Steuerbewegung eines an ihr befestigten Stößelgliedes 14 steuert, dessen Bewegung über ein Verstellgetriebe mit einem Kulissenteil 16 und einem Schlepphebel 17 auf einen hinter dem Schaufellagerring 6 (links dahinter in Fig. 1) gelegenen Verstellring 5 in eine leichte Drehbewegung desselben umzusetzen. die Einzelheiten dieses Verbindungsgetriebes werden später noch erläutert.

Durch diese Drehbewegung werden über die Wellen 8 die Leitschaufeln 7 hinsichtlich ihrer Drehlage relativ zum Turbinenrotor 4 so verstellt, daß sie aus einer etwa tangential verlaufenden einen Extremstellung in eine etwa radial verlaufende andere Extremlage verstellbar sind. Dadurch wird das über den Zufuhrkanal zugeführte Abgas eines Verbrennungsmotors mehr oder weniger dem Turbinenrotor 4 zugeführt, bevor es bei dem sich entlang der Drehachse R erstreckenden Axialstutzen 10 wieder austritt.

Zwischen dem Schaufellagerring 6 und einem ringförmigen Teil 15 des Turbinengehäuseteiles 2 verbleibt ein relativ schmaler Raum 13 um den Schaufeln 7 eine freie Beweglichkeit zu gestatten. Natürlich darf dieser Schaufelraum 13 nicht wesentlich größer als die Breite der Schaufeln 7 sein, weil dann die Abgasenergie Leckverluste erleiden würde. Anderseits darf der Schaufelraum 13 aber auch nicht zu knapp bemessen sein, weil dann die Schaufeln 7 klemmen könnten.

In Fig. 2 ist zur Verdeutlichung des Zusammenwirkens der Schaufellagerring lediglich strich-punktiert angedeutet, so daß man dahinter die Schlepphebel 17 in kreisrunde Bohrungen 18 eintauchen sieht. Die Schlepphebel 17 sind jeweils mittels Schwenkzapfen 19 am Verstellring 5 gelagert und erstrecken sich jeweils in annähernd radialer Richtung (aus welcher Richtung sie allerdings nach der einen und der anderen Seite jeweils etwas ausschwenken). Der Verstellring 5 wird hier an Stelle von einem pneumatischen Steuergehäuse von einem Elektromotor 12' aus zu einer leichten Drehbewegung rund um die zentrale Achse R angetrieben. Der Elektromotor 12' kann Bestandteil eines Regelkreises sein, wie er in einem der oben erwähnten US-Patente Nr. 5,123,246; 5,444,980 und 6,148,793 beschrieben ist, die im wesentlichen mit Kennparametern des Verbrennungsmotors arbeiten. Es kann allerdings vorteilhaft sein, in den Regelkreis etwa auch die Temperatur eines Katalysators als Parameter einzubeziehen, beispielsweise um eine den Turbolader umgehende By-pass-Leitung, sei es über eine den Abgassammler des Verbrennungsmotors unmittelbar mit dem Katalysator verbindende By-pass-Leitung oder über ein sogenanntes Wastegate, mit dem Katalysator zu verbinden (um diesen nach dem Start rasch aufzuheizen). Darin liegt eine von den übrigen hier beschriebenen Merkmalen unabhängige Erfindung. Damit kann das heiße Abgas zur Vermeidung von Abkühlung im Turbolader direkt dem Katalysator zur Aufheizung zugeführt werden. Der Algorithmus bzw. die Verknüpfung des gemessenen Temperaturwertes mit den motorspezifischen Werten kann eine Fuzzy-Regelung oder ein neuronales Netz - d.h. also eine gewichtende Funktion - sein.

Wie besonders an Hand der Fig. 5-7 ersichtlich ist, verschieben sich damit die Schwenkzapfen 19 um einen bestimmten Winkelbetrag gegenüber den ortsfest angeordneten Schwenkwellen 8, an denen die Leitschaufeln 7 sitzen. Damit aber werden auch die Schwenkwellen mit einer besonderen Bewegungs- und Momentencharakteristik innerhalb des Schaufellagerringes 6 verschwenkt. Dabei ergibt es sich, daß die maximale Flächenpressung von Schlepphebel 17 auf die Flächen der Öffnung 18 bzw. umgekehrt relativ gering ist, so daß auch die Abnützung gering und die Zuverlässigkeit hoch ist. Denn die Pressung erfolgt stets mindestens annähernd senkrecht auf die jeweilige Fläche, so daß keine einseitige Belastung entsteht.

Der Verstellring 5 ist ein relativ schmaler Ring, dessen innere Begrenzung in der Darstellung der Fig. 2 etwa dort liegt, wo auch die strich-punktierte Kontur 6' des Schaufellagerringes 6 zu sehen ist. Damit kann der Verstellring auf den Enden der Schwenkwellen 8 gelagert und zentriert werden. Da aber wegen des Übersetzungsverhältnisses zwischen Verstellring 5 und Verstellwellen 8 die letzteren sich rascher drehen als der Verstellring 5, ist es vorteilhaft, an der Enden wenigstens eines Teils der Schwenkwellen 8 eine frei drehbare Lagerolle 22 anzubringen, wie dies besonders aus Fig. 3 ersichtlich ist.

Dadurch, daß die Schlepphebel 17 am Verstellring 5 gelagert sind, ergibt sich eine einfache und leicht herstellbare Form der Einheit aus Leitschaufeln 7 und Schwenkwellen 8, wie dies Fig. 3 veranschaulicht. Natürlich wäre aber auch eine umgekehrte Anordnung denkbar, indem ein Kulissenteil entsprechend dem Teil 16 an Stelle der Schwenkzapfen 19 angeordnet und die Schlepphebel 17 von den Schwenkwellen rechtwinkelig abstehen würden. Dies würde aber die Herstellung der in Fig. 3 gezeigten Einheit komplizierter gestalten.

Während bei der Anordnung nach den Fig. 2 und 3 die von den Schlepphebeln 17 durchsetzten Öffnungen 18 von kreisrunden Bohrungen gebildet sind (was auch bei der Erfindung möglich ist), soll an Hand der folgenden Figuren eine Ausführung gezeigt werden, die eine an dem die Kulisse bildenden Teil 16 vorgesehene, einseitig offene Nut 18' anwendet. Diese Ausführung hat sich in der Praxis besonders bewährt und ist deshalb bevorzugt. In den folgenden Figuren besitzen Teile gleicher Funktion dieselben Bezugszeichen wie in den vorigen Figuren, Teile ähnlicher Funktion jeweils dasselbe Bezugszeichen, aber mit einem Zusatz.

In Fig. 4 sind die Ringe 5 und 6 sowie ein Montagering 23 zu sehen. Zwischen dem Montagering 23 und dem Schaufellagerring 6 erstreckt sich der Schaufelraum 13, in dem der Kranz von Leitschaufeln 7 rund um die zentrale Achse R untergebracht ist. Im Schaufellagerring 6 sind dann wiederum die hier nicht sichtbaren Schwenkwellen 8 (vgl. Fig. 3) gelagert, die vorzugsweise einstückig mit der jeweiligen Leitschaufel 7 geformt sind, wie dies auch die Fig. 3 veranschaulicht.

An dem in Fig. 4 linken, nach links aus dem Schaufellagerring 6 herausragenden Ende der Schwenkwellen ist wieder ein die Kulisse bildender Teil 16' vorgesehen, der jedoch eine quer zu seiner Schwenkachse verlaufende, gegen den Verstellring hin offene Nut 18' aufweist, die die den jeweiligen Schlepphebel 17 aufnehmende Öffnung bildet. Die Schlepphebel 17 können besonders bei dieser Ausführung mit ebenen Flächen auf die Innenfläche der Nut 18' drücken und sind so einem gleichmäßigen, geringen F lächendruck ausgesetzt. Um diese ebenen Flächen zu erhalten, ist es vorteilhaft, wenn der jeweilige, um den Schwenkzapfen 19 schwenkbare Schlepphebel 17 einen eckigen Querschnitt, allenfalls mit abgerundeten Ecken, insbesondere einen etwa viereckigen Querschnitt besitzt.

An Hand der Fig. 5-7 wird nun die Funktion dieses Getriebes erläutert. Dabei ist in jeder der Figuren nur ein einziger Kulissenteil 16 in verschiedenen Stellungen zusammen mit dem zugehörigen Schlepphebel 17 gezeigt. Bewegt sich der Verstellring 5 in Richtung des Pfeiles a (Uhrzeigersinn), so ist aus einem Vergleich der Fig. 5 bis 7 ersichtlich, daß auch die Schwenkhebel 17 um ihren Schwenkpunkt 19 im Uhrzeigersinn schwenken. Diese letztere Schwenkung macht im vorliegenden Beispiel etwa 40° aus, während die Schwenkbewegung des Verstellringes 5 viel kleiner ist. Somit ergibt sich - je nach Betrachtung - eine Über- bzw. eine Untersetzungswirkung.

In der Stellung nach Fig. 5 schließt beispielsweise die untere Endfläche 17a des im Querschnitt etwa rechteckigen Schlepphebels 17 mit der Außenfläche des Kulissenteiles 16 bündig ab. Die Krafteinleitung ist gering und der Schlepphebel 17 überdeckt also die als Nut 18' ausgebildete Öffnung vollständig. Diese Nut 18' ist von den hier nicht gezeigten Leitschaufeln abgewandt, doch wären Konstruktionen denkbar, bei denen sie den Leitschaufeln zugewandt sind, doch sind solche Konstruktionen komplizierter und platzaufwendiger und deshalb nicht bevorzugt.

Bewegt sich der Verstellring 5 in Richtung des Pfeiles a um etwa 20° in eine Mittelstellung nach Fig. 6, so taucht der Schlepphebel tiefer in die Nut 18', d.h. die Krafteinleitung wird größer, und die Reaktionskraft Fᵣ (d.h. die Flächenpressung zwischen der Innenseite der Nut 18' und der Außenseite des Schlepphebels 17) entsprechend den dargestellten Kraftpfeilen Fᵣ wird, auf Grund des sich schließenden Leitgitters, stetig höher. Hier ist der tiefste Eintauchpunkt des Schlepphebels 17 in die als Nut 18' ausgebildete Öffnung des Kulissenteiles 16. In dieser Lage ist der Schlepphebel 17 bezüglich der zentralen Achse R (vgl. Fig. 2) etwa radial ausgerichtet und der Abstand seiner Endfläche 17a von dieser zentralen Achse R ist am geringsten. Übrigens ist an Hand der Zylinderrolle 22 (vgl. Fig. 3) in Fig. 6 auch gut zu sehen, wie der Verstellring 5 auf dieser Zylinderrolle (und natürlich auch sämtlichen anderen, hier nicht gezeigten Zylinderrollen) gelagert ist. Hier handelt es sich somit in vorteilhafter Weise um eine Wälzlagerung des Verstellringes 5.

Bei weiterer Drehung des Verstellringes 5 um etwa weitere 20° wird die Stellung nach Fig. 7 erreicht. Da die Ausbildung in diesem Ausführungsbeispiel symmetrisch ist (was, wie später noch erläutert wird, nicht unbedingt erforderlich ist), schließt auch hier wiederum die Endfläche 17a bündig mit der Außenfläche des Kulissenteiles 16 ab, d.h. die Innenfläche der Nut 18' zwischen den beiden Pfeilen Fᵣ (Fig. 7) wird zur Übertragung der Flächenpressung weiterhin voll ausgenutzt. Bei der Drehung von Fig. 6 zur Fig. 7 induziert aber das maximale Druckgefälle M_{D} die maximale Flächenpressung Fᵣ zwischen der Innenfläche der Nut 18' zwischen den beiden Pfeilen Fᵣ und der Außenfläche des im Querschnitt vorzugsweise viereckigen Schlepphebels.

Die obigen Erläuterungen gelten natürlich analog für eine Ausführung mit einem kreisrunden Bohrloch 18 gemäß den Fig. 2 und 3; sie gelten aber auch im wesentlichen im Falle einer umgekehrten Anordnung, bei der die Schlepphebel 17 an der den Teil 16 tragenden Schwenkwelle 8 befestigt sind und in eine Öffnung eines dem Teil 16 entsprechenden Teiles eintauchen, der an Stelle des Schwenkzapfens 19 vorgesehen wird. Es wird aber auch verständlich, warum es vorteilhaft ist, den Schlepphebel 17 im Querschnitt eckig, insbesondere viereckig, (evt. mit abgerundeten Ecken) auszubilden, weil ja dann die Flächenpressung in allen Punkten senkrecht auf die Fläche wirkt.

Aus der oben ersichtlichen Funktion läßt sich erkennen, daß die Querschnittsform des Schlepphebels 17 zwar bevorzugt eine viereckige sein wird, daß aber auch andere Querschnittsformen denkbar sind, ohne die grundsätzliche Funktion zu verändern. Beispielsweise wäre eine (nicht bevorzugte) Sechseck-Querschnittsform denkbar. Ferner wäre denkbar, daß die Schlepphebel 17 etwa T-förmig ausgebildet sind, wobei der Querbalken des T als Abdeckfläche über der Stirnfläche des Kulissenteiles 16 liegt und eine den Stamm des T bildende Rippe in die Nut 18' eingreift. Dies würde allerdings die axiale Baudimension etwas vergrößern und brächte zudem eine schwieriger zu fertigende Form mit sich.

Die zu den in den Fig. 5-7 gezeigten Stellungen der Schlepphebel gehörigen Stellungen der Leitschaufeln 7 läßt sich am besten aus Fig. 8 herleiten, die eine Ausführungsvariante mit gekröpften Schlepphebeln in einer Stellung zeigt, die etwa derjenigen der Fig. 5 entspricht (Geschlossenstellung der Leitschaufeln 7, maximales auf sie wirkendes Moment). Dabei ist ersichtlich, daß die Geschlossenstellung der Leitschaufeln 7 (etwa bei Bremsbetrieb) ungefähr dann erreicht ist, wenn die Gabel 28 wenigstens nahezu parallel zu einer Mittelebene P3 liegt. Allerdings ist die Erfindung nicht darauf beschränkt; vielmehr könnte die Gabel 28 statt zueinander paralleler Gabelzinken auch gekurvte aufweisen, wenn eine besondere Abänderung der Charakteristik erwünscht ist.

In Fig. 8 ist der Verstellring 5 auf am (nicht gezeigten) Schaufellagerring 6 befestigten Lagerrollen 24 gelagert und so von den Schwenkwellen 8 etwas weiter entfernt, so daß sich die Länge der Schlepphebel 17 gegenüber den vorherigen Ausführungsformen vergrößert. Analog dazu können im Falle der Verwendung von Zylinderrollen 22 zur Lagerung des Verstellringes 5 über den Umfang verteilt beispielsweise nur drei solcher Rollen 22 vorgesehen sein. Will man allerdings an Stelle der Lagerrollen 24 die Zylinderrollen 22 (Fig. 3) einsetzen, so führt dies zu Problemen bei der Verwendung einer Nut 18' als Öffnung. In diesem Fall können entweder die über die Ebene des jeweiligen Schleppehebels 17 hinaus verlängerten, die Nut 18' begrenzenden Segmentteile als Lager für die Zylinderrolle 22 dienen (was nicht immer vorteilhaft ist), oder - bezogen auf Fig. 3 - man ordnet die Zylinderrolle 22 statt an der der Leitschaufel 7 abgekehrten Stirnseite des Kulissenteiles 16 and der der Leitschaufel 7 zugekehrten Stirnseite des Kulissenteiles 16 an, in welchem Falle die Schlepphebel 17 mit den Nuten 18' an der dem Schaufellagerring 6 abgekehrten Seite des Verstellringes 5 zusammenwirken würden, während der Verstellring 5 selbst an den so angeordneten Zylinderrollen 5 gelagert wäre. Man sieht, daß also die Verwendung der um die Achse der jeweiligen Schwenkwelle 8 drehbaren Zylinderrollen 22 - wo immer sie angeordnet werden - eine vorteilhafte Lagerung des Verstellringes 5 ergibt und daher unabhängig von der Verwendung eines Schlepphebelgetriebes eine eigene Erfindung darstellt.

Der Verstellring 5 hat an seinem Umfang einen viereckigen Kulissenstein 25 befestigt, der um eine Drehachse 26 schwenkbar ist. An diesem Kulissenstein 25 greift eine mit einer Welle 27 schwenkbare, die zugehörige Kulisse bildende Gabel 28 an. An der Welle 27 ist ein Verstellarm 29 befestigt, der um die geometrische Achse der Welle 27 entweder vom Stößel 14 des Steuergehäuses 12 (vgl. Fig. 1) oder vom Servo-Motor 12' schwenkbar ist, um über die Gabel 28 den Verstellring 5 um die zentrale Achse R zu verschwenken.

Abweichend von vorherigen Ausführungsbeispielen mit Schlepphebeln 17, deren Längsachse A durch den Schwenkpunkt 19 verläuft, sind hier leicht gekröpfte Schlepphebel 17' vorgesehen, die sich als besonders günstig erwiesen haben. Die Kröpfung ist dabei so bemessen, daß zwei Ebenen P1, P2 durch die zentrale Achse R miteinander einen Winkel β einschließen. Dieser Winkel β ist relativ klein und sollte maximal 12° betragen, liegt aber vorzugsweise darunter, so daß er maximal 9° beträgt. In der Praxis wurde ein Winkel β von maximal 6°, z.B. etwa 2° als besonders günstig befunden.

Man kann die Kröpfung auch als Winkel ϕ zwischen der durch die geometrische Achse der Schwenkwellen 8 und die zentrale Achse R verlaufenden Ebene P2 und der Längsachse A der Schlepphebel 17' definieren. Dieser Winkel ϕ wird bei kleinem Druckgefälle im Raum 13 (Fig. 1) groß sein und verkleinert sich mit der Vergrößerung der auf die Leitschaufeln 7 wirkenden Last (d.h. Fig. 8 zeigt den kleinsten, bei dieser Ausführungsform vorkommenden Winkel ϕ). Es ist aus diesem Grunde verständlich, warum es bevorzugt ist, die gegenseitige Winkellage der jeweiligen Öffnung 18 bzw. 18' so zu wählen (die mit der Richtung der Längsachse A übereinstimmt), daß bei der in Fig. 8 dargestellten Geschlossenstellung der Leitschaufeln 7 (Bremsbetrieb) die Längsachse A eines Schlepphebels 17' zur Radialebene P2 auf die zentrale Achse R einen von Null abweichenden Winkel ϕ einnimmt (weil bei einer Ausrichtung der Längsachse A auf diese Radialebene in dieser Lage der Leitschaufeln 7 der Kraft- bzw. Momentenverlauf ungünstig wäre). Der Winkel ϕ ist für die jeweilige Konstruktion (auftretende Kräfte, Flächenpressung zwischen Öffnung 18 bzw. 18' und Außenfläche der Schlepphebel, zur Verfügung stehende Stellkräfte) zu wählen, sollte aber bevorzugt zwischen 25° und 15° liegen, beispielsweise bei annähernd 20°. Im vorliegenden Ausführungsbeispiel beträgt er etwas zwischen 21° und 22°, liegt also im bevorzugten Bereich von 20° ± 2°.

Eine andere Definition läßt sich durch den Kröpfungswinkel γ zwischen den durch die abgekröpften Abschnitte des Schlepphebels 17 verlaufenden Längsachsen A, A' erreichen. Dieser Winkel γ sollte im Bereiche von 170-120° liegen und vorzugsweise etwa 140° betragen.

Wie besonders aus Fig. 9 hervorgeht, kann mit dieser Anordnung deutlich mehr Kraft induziert werden, was bedeutet, daß der den Hebel 29 betätigende Drehsteller (12 oder 12') erheblich entlastet wird. Dabei muß allerdings im Bremspunkt (geschlossenes Leitgitter) ein gewisser Kraftverlust in Kauf genommen werden, der aber etwa bei einem Winkel β von 6° einem Wert von [1-cos(6°)] = 0.547% entspricht und somit verschwindend klein ist. Bei solchen gekröpften Schlepphebeln 17' wird - bezogen auf die Stellungen nach den Fig. 5-7 - wird im Bereich zwischen den Stellungen der Fig. 6 und 7 mehr Verstellweg bei geringerer Kraft umgesetzt. Je mehr sich aber die Stellung der Schlepphebel 17' derjenigen nähert, die der Fig. 5 entspricht, um so größer wird die Kraft. Messungen haben ergeben, daß bei nur um 3° geöffneten Leitschaufeln 7, das auf sie wirkende Moment bereits um mehr als 30% (gemessen wurden 31.25%) abfällt. Dieser SOLL-Charakteristik für ein Getriebe wird aber durch das erfindungsgemäße Schlepphebelgetriebe, und besonders dem nach Fig. 8, in besonderem Maße Rechnung getragen.

Die Fig. 9 zeigt den Charakteristikverlauf eines herkömmlichen Leitgitters c₁ in einem Turbolader im Vergleich mit dem Verlauf c₂ bei einem erfindungsgemäßen Leitgitter. Dabei ist das Schaufelmoment M_{S} in Nm dem Verstellwinkel α des die Momente aufnehmenden Verstellhebels 29 (Fig. 8) gegenübergestellt. Es ist ersichtlich, daß das größte Moment M_{S} bei 0° (d.i. gegenüber der Radialausrichtung -20°), somit also gerade dann erreicht wird, wenn die Leitschaufeln 7 und der Verstellhebel 29 sich in der in Fig. 8 dargestellten Lage befinden und dem größten auf sie wirkenden Moment standhalten müssen. Nach rechts dagegen sinkt das Moment stark ab, erreicht aber bis 40° (d.i. gegenüber der Radialausrichtung +20°) nie einen Nullwert (darf auch nicht). Zu bemerken ist auch, daß die Kurve c₂ bald nach ihrem Schnittpunkt D2 (Ende des Arbeitsbereiches) auf ein Moment von Null sinkt und damit innerhalb des Arbeitsbereiches zwischen Nullast (im Punkte D2) und Bremslast (linker oberer Punkt) etwa symmetrisch liegt, was einen weiteren Vorteil der erfindungsgemäßen Konstruktion darstellt. Denn vergleichsweise hatte bei der bekannten Konstruktion mit der Charakteristik c₁ der Verstellhebel 29 einen etwas größeren Weg von fast 43° zu durchfahren, kam aber auch viel später als die Kurve c₂ auf die X-Achse, womit die Charakteristik c₂ eine deutliche Asymmetrie aufwies. Dies äußerte sich auch darin, daß das maximale Moment, dem die bekannte Konstruktion standhalten konnte, nicht bei Winkel α = 0 lag, sondern bei etwa 5-6°. Dazu kommt, daß der Verstellwinkel für die Kurve c₁ kleiner ist als bei c₂.

Im Rahmen der Erfindung sind zahlreiche Varianten möglich; beispielsweise braucht das erfindungsgemäße Leitgitter nicht unbedingt in Turboladern eingesetzt werden, sondern ließe sich auch für andere Turbinen oder auch für Sekundärluftpumpen verwenden.

### Bezugszeichenliste

- 1: Turbolader
- 3: Kompressorgehäuseteil
- 5: Verstellring
- 7: Leitschaufeln
- 9: Zufuhrkanal
- 11: Betätigungseinrichtung
- 13: Schaufelraum
- 15: Teil v. 2
- 17: Schlepphebel
- 19: Schwenkzapfen
- 21: Kompressorrotor
- 23: Montagering
- 25: Kulissenstein
- 27: Welle
- 2: Turbinengehäuseteil
- 4: Turbinenrotor
- 6: Schaufellagerring
- 8: Schwenkwellen
- 10: zentraler (Axial-)Stutzen
- 12: Steuergehäuse
- 14: Stößelglied
- 16: Kulissenteil
- 18: Bohrungen
- 20: Antriebsarm
- 22: Lagerrolle
- 24: Lagerrolle
- 26: Drehachse
- 28: Gabel

## Patentansprüche

1. Leitgitter variabler Geometrie für Turbinen, insbesondere für einen Turbolader (1), das folgendes aufweist:
einen um eine zentrale Achse (R) herum angeordneten Kranz von Leitschaufeln (7), die ihrerseits jeweils mittels einer Schwenkwelle (8) herum verschwenkbar sind;
einen Schaufellagerring (6) zum Lagern der Leitschaufeln (7) und ihrer Schwenkwellen (8) rund die zentrale Achse (R);
einen Verstellring (5), der relativ zum Schaufellagerring (6) um die zentrale Achse (R) verschwenkbar ist; und
ein Verbindungsgetriebe (16-19), über das der Verstellring (5) mit den Schaufeln (7) zum Verstellen von deren Winkellage jeweils mittels ihrer Schwenkwellen (8) verbunden ist und bei dem ein erstes der Verbindungsglieder (16) eine Öffnung (18) aufweist, in der ein zweites Verbindungsglied (17) verschiebbar geführt ist;
wobei das zweite Verbindungsglied als am zugehörigen Ring schwenkbar geführter Schlepphebel (17) ausgebildet ist, und daß dieser Schlepphebel (17) in annähernd radialer Richtung in die Öffnung (18) des ersten Verbindungsgliedes (16) eintaucht,
**dadurch gekennzeichnet, daß**
der schwenkbare Schlepphebel (17) eine Längsachse (A, A') aufweist, die gegenüber seinem Schwenkpunkt (19) abgekröpft ist, wobei der Abkröpfwinkel (β) vorzugsweise so gewählt ist, daß durch die zentrale Achse (R) verlaufende Ebenen (P1, P2), welche einerseits auch durch die Mitte einer jeweiligen Schwenkwelle (8) und anderseits durch den Schwenkpunkt (19) eines Schlepphebels (17) verlaufen, miteinander einen Winkel von maximal 12°, einnehmen bzw. daß der Winkel (γ) zwischen den durch die abgekröpften Abschnitte des Schlepphebels verlaufenden Längsachsen 170-120°, vorzugsweise etwa 140°, beträgt.

2. Leitgitter nach Anspruch 1, **dadurch gekennzeichnet, daß** der schwenkbare Schlepphebel (17) am Verstellring (5) schwenkbar gelagert ist.

3. Leitgitter nach Anspruch 1 oder 2, **dadurch gekennzeichnet, daß** der schwenkbare Schlepphebel (17) einen eckigen Querschnitt, allenfalls mit abgerundeten Ecken, insbesondere einen etwa viereckigen Querschnitt besitzt.

4. Leitgitter nach einem der vorhergehenden Ansprüche, **dadurch gekennzeichnet, daß** der schwenkbare Schlepphebel (17) im wesentlichen in allen seinen Stellungen an der gesamten Länge der Innenfläche der Öffnung (16; 16') anliegt.

5. Leitgitter nach einem der vorhergehenden Ansprüche, **dadurch gekennzeichnet, daß** das Verbindungsgetriebe mit dem schwenkbaren Schlepphebel (17) zwischen Schaufellagering (6) und Verstellring (5) wenigstens eines der folgenden Merkmale aufweist:
(a) der jeweilige Schlepphebel (17) ist mittels Schwenkzapfen (19) am Verstellring (5) gelagert und taucht in die Öffnung (18) des an der zugehörigen Schwenkwelle (8) für eine Schaufel (7) angeordneten ersten Verbindungsgliedes (16) ein;
(b) der Verstellring (5) ist gegenüber den am Schaufellagerring (6) gelagerten Schwenkwellen (8) radial nach außen entfernt angeordnet;

6. Leitgitter nach einem der vorhergehenden Ansprüche, **dadurch gekennzeichnet, daß** die Öffnung des ersten Verstellgliedes (16') als Nut (18'), insbesondere als von den Leitschaufeln (7) abgewandte Nut (18'), ausgebildet ist.

7. Leitgitter nach einem der vorhergehenden Ansprüche, **dadurch gekennzeichnet, daß** an wenigstens einem Teil der Schwenkwellen (8) eine Lagerfläche für den Verstellring (5) vorgesehen ist, die vorzugsweise von einer Lagerrolle (22) gebildet ist.

8. Leitgitter nach einem der vorhergehenden Ansprüche, **dadurch gekennzeichnet, daß** die Längsachse (A) jedes der Schlepphebel (17) bei geschlossenen Leitschaufeln (7) zu einer Radialebene (r) einen von Null abweichenden Winkel (ϕ) einschließt, der vorzugsweise im Bereich von 15° bis 25° liegt und insbesondere annähernd 20° ± 2° beträgt.

## Claims

1. Guiding grid of variable geometry in particular for a turbocharger (1), comprising:
a crown of guiding vanes (7) arranged around a central axis (R), each vane being pivotal by means of a pivoting axis (8);
a nozzle ring (6) for supporting said vanes (7) and their pivoting axes (8) around said central axis (R);
a unison ring (5) which is pivotable around said central axis (R) relative to said nozzle ring (6); and
a transmission mechanism (16-19) through which said unison ring (5) is connected to said vanes (7) for pivoting of their angular directions by means of their respective pivoting axes (8), having a first connection element with an opening (18) in which a second connection element (17) is slidably guided,
said second connection element (19) being in form of a drag lever (17) which is pivotably guided on an associated ring and said drag lever (17) immerging into said opening (18) of the first connection element (16) in approximately radial direction, **characterized in that** said pivotable drag lever (17) has a longitudinal axis (A,A') which is bent off with respect to its articulation point (19), the bending angle (β) being preferably selected so that planes (P1, P2), going through the central axis (R) as well as, on the one hand, through the middle of each respective pivoting axis (8) and, on the other hand, through the articulation point (19) of a drag lever (17), include an angle of at most 12°, preferably at most 9°, in particular at most 6°, e.g. 2°, and that angle (γ) between the longitudinal axes of the bent sections of the drag lever (17) is 170° to 120°, preferably 140°.

2. Guiding grid as claimed in claim 1, **characterized in that** said pivotable drag lever (17) is articulated on said unison ring (5).

3. Guiding grid as claimed in claim 1 or 2, **characterized in that** said pivotable drag lever (17) has a cornered cross-section, e.g. with rounded corners, preferably with a generally square cross-section.

4. Guiding grid as claimed in any one of the preceding claims, **characterized in that** said pivotable drag lever (17) abuts, essentially in all its positions, on the entire length of the inner surface of opening (16, 16').

5. Guiding grid as claimed in any one of the preceding claims, **characterized in that** the transmission mechanism with its drag lever (17), which is located between the nozzle ring (16) and the unison ring (5) includes at least one of the following characteristics :
a) the respective drag ring (17) is supported on the unison ring (5) by means of a pivoting pin (19) and enters into opening (18) of the first connection element (16) which is provided on the associated pivoting axis (8) for a vane (7);
b) the unison ring (5) is arranged radially outwardly from the pivoting axes (8) which are supported on the nozzle ring (6).

6. Guiding grid as claimed in any one of the preceding claims, **characterized in that** the opening of the first transmission element (16') is in form of a groove (18'), in particular a groove which looks away from the vanes (7).

7. Guiding grid as claimed in any one of the preceding claims, **characterized in that** on at least some of the pivoting axes (8) is provided a support surface for the unison ring (5), which is preferably presented by a support roll (22).

8. Guiding grid as claimed in any one of the preceding claims, **characterized in that** the longitudinal axis (A) of each of the drag levers (17) forms an angle (δ), different from 0°, with a radial plane (r) when the vanes (7) are closed, of preferably 15° to 25°, in particular about 20°+/- 2°.

## Revendications

1. Système d'aubes de guidage variable pour des turbines, en particulier pour un turbocompresseur de suralimentation (1), présentant les propriétés suivantes:
une couronne d'aubes de guidage (7), disposée autour d'un axe (R) central, les aubes de guidage, de leur côté, étant susceptibles de pivoter chacune au moyen d'un arbre de pivotement (8) ;
un anneau de palier à aubes (6), pour le montage en palier des aubes de guidage (7) et de leurs arbres de pivotement (8) autour de l'axe de pivotement (R) central ;
un anneau de manoeuvre (5), susceptible de pivoter par rapport à l'anneau de palier à aubes (6) autour de l'axe (R) central ;
une transmission de liaison (16 à 19), par l'intermédiaire de laquelle l'anneau de manoeuvre (7) est relié aux aubes (7) pour la manoeuvre de leurs positions angulaires, chaque fois au moyen de leurs arbres de pivotement (8), et pour laquelle un premier des organes de liaison (16) présente une ouverture (18) dans laquelle un deuxième organe de liaison (17) est guidé de façon déplaçable ;
où le deuxième organe de liaison est réalisé sous la forme de levier de remorquage (17) guidé à pivotement sur l'anneau afférent, et en ce que ce levier de remorquage (17) pénètre à peu près en direction radiale dans l'ouverture (18) du premier organe de liaison (16),
**caractérisé en ce que**
le levier de remorquage (17) pivotant présente un axe longitudinal (A, A') coudé par rapport à son point de pivotement (9), le point de coudage (β) de préférence étant choisi tel que des plans (P1, P2), passant par l'axe (R) central et s'étendant, d'une part, également par le centre d'un arbre de pivotement (8) respectif et, d'autre part, par le point de pivotement (19) d'un levier de remorquage (17), font entre eux un angle maximal de 12°, respectivement que l'angle (γ) entre les axes longitudinaux passant par les tronçons coudés du levier de remorquage fait de 170 à 120°, de préférence à peu près 140°.

2. Système d'aubes de guidage selon la revendication 1, **caractérisé en ce que** le levier de remorquage (17) pivotant est monté à pivotement sur l'anneau de manoeuvre (5).

3. Système d'aubes de guidage selon la revendication 1 ou 2, **caractérisé en ce que** le levier de manoeuvre (17) pivotant présente une section transversale polygonale, en tous cas à angles arrondis, en particulier présente une section transversale à peu près carrée.

4. Système d'aubes de guidage selon l'une des revendications précédentes, **caractérisé en ce que** le levier de remorquage (17) pivotant est en appui pratiquement en toutes ses positions sur toute la longueur de la surface intérieure de l'ouverture (16 ; 16').

5. Système d'aubes de guidage selon l'une des revendications précédentes, **caractérisé en ce que** la transmission de liaison au levier de remorquage (17) pivotant entre l'anneau de palier à aube (6) et l'anneau de manoeuvre (5) présente au moins l'une des propriétés suivantes :
(a) le levier de remorquage (17) respectif est monté, au moyen de tourillons de pivotement (19), sur l'anneau de manoeuvre (5), et pénètre dans l'ouverture (18) du premier organe de liaison (16) disposé sur l'arbre de pivotement (8) afférent, pour une aube (7);
(b) l'anneau de manoeuvre (5) est disposé à distance radialement vers l'extérieur, par rapport aux arbres de pivotement (8) montés sur l'anneau de palier à aubes (6).

6. Système d'aubes de guidage selon l'une des revendications précédentes, **caractérisé en ce que** l'ouverture du premier organe de manoeuvre (16') est réalisée sous la forme de rainure (18'), en particulier sous la forme de rainure (18') opposée aux aubes de guidage (7).

7. Système d'aubes de guidage selon l'une des revendications précédentes, **caractérisé en ce que**, sur au moins une partie des arbres pivotants (8), est prévue une surface de palier pour l'anneau de manoeuvre (5), surface formée de préférence par un rouleau de palier (22).

8. Système d'aubes de guidage selon l'une des revendications précédentes, **caractérisé en ce que** l'axe longitudinal (A) de chacun des leviers de remorquage (17), lorsque les aubes de guidage (7) sont fermées, fait, par rapport à un plan radial (R), un angle (ϕ) différent de zéro, qui est de préférence dans la fourchette de 15° à 25°, et en particulier est d'une valeur d'à peu près 20° ± 2°.
